# EUROPÄISCHE PATENTSCHRIFT

(11) **EP 0 099 490 B1**
(45) Veröffentlichungstag und Bekanntmachung des Hinweises auf die Patenterteilung: **01.10.1986**
(21) Anmeldenummer: 83106272.4
(22) Anmeldetag: 28.06.1983
(51) Int. Cl.: D01H 7/885

(54) **Spanlos geformter Offenend-Spinnrotor sowie Verfahren zur Herstellung eines solchen Offenend-Spinnrotors**
Open-end spinning rotor shaped without cutting and method of manufacturing such a spinning rotor
Cuvette de filage fabriquée sans enlèvement de copeaux et procédé de fabrication d'une telle cuvette d'un dispositif à filer à bout libéré

(30) Priorität: 22.07.1982 DE 3227479
(43) Veröffentlichungstag der Anmeldung: 01.02.1984
(62) Teilanmeldung aus: 85103633.5
(73) Patentinhaber: Schubert & Salzer Maschinenfabrik Aktiengesellschaft, 85055 Ingolstadt (DE)
(72) Erfinder: Escher, Simon, Dipl.-Ing., D-8070 Ingolstadt (DE); Hofmann, Eberhard, D-8070 Ingolstadt (DE)

## Beschreibung

Die vorliegende Erfindung betrifft einen spanlos geformten Offenend-Spinnrotor mit einer Sammelrille sowie ein Verfahren zur Herstellung eines solchen Offenend-Spinnrotors.

Bisher wurden Offenend-Spinnrotoren entweder aus dem Vollen gedreht oder aber als Gußteile hergestellt, die durch eine spanabhebende Bearbeitung in ihre endgültige Form gebracht wurden. Eine solche Herstellungsweise ist sehr aufwendig, weshalb durch Vergütung und Beschichtung der mit den Fasern in Berührung kommenden Flächen eine hohe Standzeit angestrebt wurde. Es ist jedoch äußerst schwierig, in die Sammelrille hineinzukommen, so daß das Härten, das anschließende Polieren und Beschichten dieser Sammelrille nur unter Schwierigkeiten durchgeführt werden kann.

Zur Vermeidung dieser Schwierigkeiten ist es auch bereits bekannt, Offenend-Spinnrotoren durch spanlose Formung herzustellen (DE-OS 2 504 401), wobei als Ausgangsmaterial ein Metallblech dient, das zunächst durch Ausstanzen und Tiefziehen in die Form eines Topfes gebracht wird. Anschließend wird der Topf mit Hilfe komplementär geformter Form- oder Drückrollen gestaucht und in die endgültige Rotorform gedrückt. Dabei erstrecken sich die Drückrollen über die gesamte Innen- bzw. Außenlänge des Offenend-Spinnrotors. Es hat sich gezeigt, daß sich auf diese Weise keine für das Spinnen brauchbaren Spinnrotoren herstellen lassen und auch das Formwerkzeug für die Sammelrille nur eine kurze Standzeit aufweist.

Aufgabe der Erfindung ist es daher, einen für das Offenend-Spinnen brauchbaren spanlos hergestellten Spinnrotor sowie ein Verfahren zur Herstellung eines solchen Offenend-Spinnrotors zu schaffen.

Eine weitere Aufgabe ist es, ein vorteilhaftes Verfahren zum Auswuchten derartiger dünnwandiger Spinnrotoren zu schaffen.

Diese Aufgabe wird erfindungsgemäß dadurch gelöst, daß der Spinnrotor im Bereich der Sammelrille unter vergrößerter Betrachtung eine der Oberfläche einer Orange ähnelnde Oberfläche aufweist, wie sie bei der plastischen Verformung ohne Berührung durch Formwerkzeuge entsteht. Auf diese Weise lassen sich auch sehr schmale Sammelrillenformen erzeugen, die sich sonst mit Hilfe üblicher Formwerkzeuge überhaupt nicht bilden ließen. Eine bei der weiteren Bearbeitung unveränderte Oberfläche der Sammelrille besitzt darüber hinaus gute Eigenschaften in bezug auf das erzeugte Garn. Sich schädlich auf das Garn auswirkende Bearbeitungsriefen werden im Bereich der Sammelrille wirksam vermieden.

Vorzugsweise wird durch entsprechende Formwahl der Formwerkzeuge eine Sammelrille in der Weise gefaltet, daß sie einen vom Grund der Sammelrille zur Rotormitte hin sich zunehmend erweiternden Querschnitt dergestalt aufweist, daß Tangenten, welche in einander gegenüberliegenden Pünkten der Sammelrille an die Begrenzungswände der Sammelrille gelegt werden, mit zunehmender Entfernung vom Grund der Sammelrille einen immer größer werdenden Winkel zwischen sich einschließen. Durch den schmalen Querschnitt im Bereich des Sammelrillengrundes wird eine gute Komprimierung der Fasern in der Sammelrille bewirkt. Die immer größer werdende Querschnittserweiterung bewirkt dabei einen reibungsarmen Fadenabzug und erleichtert die Drehungsfortpflanzung aus dem Fadenabzugsrohr bis in die Sammelrille, d. h. bis in den dort befindlichen Faserring hinein.

Die bei den heute üblichen hohen Rotordrehzahlen auftretenden Fliehkräfte können bei verschiedenen Materialien unter Umständen eine Verformung des Spinnrotors bewirken. Um dem gegen Verformung bei hohen Drehzahlen evtl. anfälligen offenen Rand eine erhöhte Festigkeit zu geben, kann vorgesehen werden, daß dieser eine Verstärkung erhält, wobei diese vorzugsweise als eine am Außenumfang des offenen Randes des Spinnrotors vorgesehene Bördelung ausgebildet ist. Eine solche Bördelung wird in der Teilanmeldung EPA0 154 358 beansprucht. Durch die Verstärkung wird die Berstdrehzahl des Spinnrotors erhöht, so daß der Rotor für höhere Drehzahlen geeignet ist.

Zur Herstellung eines solchen spanlos geformten Offenend-Spinnrotors wird erfindungsgemäß der durch Dehnen vorgefertigte Topf unabhängig von Formwerkzeugen für die zweite plastische Verformung in seiner radialen Position fixiert, woraufhin die Umfangswand des Topfes im Bereich zwischen der späteren Sammelrille und dem offenen Rand des Topfes durch eine beliebige Art der plastischen Verformung und der Bereich der späteren Sammelrille durch plastische Verformung gegen Luft nach innen gestaucht wird. Durch das Fixieren des Topfes unabhängig von den Formwerkzeugen wird eine einwandfreie Formung der Sammelrille erzielt, ohne daß die Formwerkzeuge mit dem Material im Bereich der späteren Sammelrille in Berührung gelangen. Hierdurch wird nicht nur eine Sammelrille erzeugt, sondern das Material wird darüber hinaus in diesem Bereich verdichtet, so daß das Material hier gegenüber dem Ausgangsmaterial eine größere Festigkeit und Verschleißfestigkeit aufweist. Bei der eine Stauchung bewirkenden zweiten plastischen Verformung entstehen keine schädlichen Riefen im Bereich der Sammelrille. Da der Bereich der Sammelrille während der gesamten Herstellung nach der Erzeugung des Topfes durch Dehnen mechanisch nicht berührt wird, lassen sich auch extrem schmale Sammelrillenformen erzeugen, die wegen der notwendigen Mindestabmessungen von Formwerkzeugen bisher nicht möglich sind. Hierdurch lassen sich die Spinnrotoren noch besser als bisher den jeweiligen Spinnerfordernissen anpassen. Dies schlägt sich auch in einer geringeren Anzahl von Fadenbrüchen und in einer Verbesserung der Spinnergebnisse hinsichtlich Anspinnfreundlichkeit und Garnwerten nieder. Die Oberfläche der Sammelrille oder des gesamten Innenraumes des Spinnrotors kann durch eine Beschichtung verschleißfester gemacht oder an das zu verspinnende Material angepaßt werden. Gute Spinnergebnisse werden aber auch bei einer unveränderten Oberflächenstruktur der Sammelrille erzielt, die nicht beschichtet ist und aufgrund des erfindungsgemäßen Herstellungsverfahrens auch keinerlei Bearbeitungsspuren wie Drückriefen aufweist. Hieraus ergibt sich ein guter Selbstreinigungseffekt, so daß die Störanfälligkeit des erfindungsgemäßen Offenend-Spinnrotors im Vergleich zu anderen spanlos gefertigten Spinnrotoren geringer ist.

Wegen der guten Spinnergebnisse, die mit Hilfe der bei der zweiten plastischen Verformung des Topfes in die Form des endgültigen Offenend-Spinnrotors gebildeten und durch kein Formwerkzeug berührten Flächen erzielt werden, werden vorteilhafterweise sowohl die Sammelrille als auch die Gleitwand des Spinnrotors durch plastische Verformung gegen Luft gebildet.

Als Verfahren für die plastische Verformung zum Stauchen gegen Luft haben sich insbesondere das Pressen und das Drücken als vorteilhaft herausgestellt, weshalb gemäß einem weiteren Merkmal der Erfindung die Gleitwand des Offenend-Spinnrotors durch mehrstufiges Pressen des Topfes oder durch Drücken mit Hilfe von Formrollen gebildet wird. Je nach Material können sich aber auch andere Verfahren, z. B. Einziehverfahren, als vorteilhaft erweisen.

Vorzugsweise wird beim Drücken durch die Formrollen der radial nach innen wirkende Druck immer nur auf einen begrenzten Bereich des Topfes ausgeübt, welcher während des Drückens in axialer Richtung verlagert wird. Durch diese Verlagerung des Druckes wird das Material im Bereich des Hubendes zusammengeschoben. Hierdurch ergibt sich eine besonders gute Faltung und Materialverdichtung im Bereich der Sammelrille mit einer entsprechend großen Verschleißfestigkeit.

Je nach der gewünschten Faltung und/oder Materialverdichtung im Bereich der Sammelrille kann die Druckverlagerung in verschiedener Weise durchgeführt werden, beispielsweise indem die Druckverlagerung pendelnd erfolgt. Vorzugsweise - im Bestreben, das Material im Bereich der Sammelrille besonders zu verdichten - ist jedoch erfindungsgemäß vorgesehen, daß die Druckverlagerung in einer oder mehreren Wellen stets vom offenen Rand des Topfes in Richtung zur Sammelrille erfolgt.

Offenend-Spinnrotoren können aus verschiedenen Materialien hergestellt werden, z. B. aus Aluminium-, Stahl-, Federstahl-, Nirostahl- oder Buntmetallblechen, aber auch aus einer Kunststoffplatte. Diese unterschiedlichen Materialien lassen sich verschieden gut ver- und bearbeiten und benötigen deshalb auch eine unterschiedliche Behandlung. So ist es beispielsweise bekannt, daß zur plastischen Verformung einer Kunststoffplatte Hitze zugeführt werden muß. Um auch bei kaltverformbaren Materialien (z. B. Metallblechen) eine Anpassung an das jeweilig verwendete Material zu ermöglichen, ist in zweckmäßiger Ausgestaltung des erfindungsgemäßen Verfahrens vorgesehen, daß die Anzahl der Druckverlagerungen und/oder der hierbei ausgeübte Druck in Anpassung an das für den Offenend-Spinnrotor gewählte Material variiert wird.

Durch entsprechende Intensität der plastischen Verformung kann der Spinnrotor im Bereich seiner Sammelrille eine Wandstärke erhalten, die größer ist als die Wandstärke der an diesem Bereich anschließenden Gleitwand. Hierdurch wird eine hohe Berstdrehzahl erzielt, so daß der Spinnrotor für hohe Drehzahlen geeignet ist.

Beim Rolldrücken findet auch eine Verlängerung des Topfes und eine Verformung seines offenen Randes statt. Vorteilhafterweise wird deshalb gemäß einem weiteren Merkmal der Erfindung der Spinnrotor nach dem Stauchen durch Abschneiden des überschüssigen Materials am offenen Rand auf das gewünschte Längenmaß gebracht.

Das Sichern des Topfes bei der ein Stauchen bewirkenden plastischen Verformung kann mittels einer stationären Abstützung und einer mit den Drückrollen verbundenen Gegenstütze im Bereich außerhalb der Sammelrille erfolgen, wobei diese Sicherung mit Hilfe rotierender oder stillstehender Elemente durchgeführt werden kann. Es ist jedoch zweckmäßig, wenn der Topf während der plastischen Verformung durch Einspannen gesichert wird. Hierzu ist es äußerst vorteilhaft, wenn der spätere Spinnrotor in seinem Boden ein Loch hat, wodurch seine Befestigung an einem Schaft, Lagerbolzen, Grundkörper etc. wesentlich vereinfacht wird. Vorteilhafterweise wird dieses Loch während der Bildung des Topfes aus dem Boden herausgestanzt. Da alle Arbeitsgänge sowohl für die plastische Verformung als auch zum Stanzen des Loches in einem einzigen Arbeitshub durchgeführt werden, wird auf einfache Weise sichergestellt, daß das Stanzen und das plastische Verformen konzentrisch zueinander durchgeführt werden. Die sonst üblichen mehrmaligen Einspannund Zentriervorgänge entfallen somit und es wird viel Zeit eingespart. Der so gefertigte, ein zentrisches Loch im Boden aufweisende Topf wird nun mit Hilfe einer sich durch dieses Loch im Topfboden erstreckenden Haltevorrichtung an der stationären Abstützung befestigt, was mit einfachsten Mitteln geschehen kann. Die das Formwerkzeug tragende Vorrichtung kann auf diese Weise wesentlich vereinfacht werden.

Da jede Unwucht des Spinnrotors sich nachteilig auf seinen Antrieb und dessen Lebensdauer aufwirkt, ist ein Auswuchten des Spinnrotors unumgänglich. Dies geschieht beim Stand der Technik stets durch Abschleifen des Spinnrotors an seinem Außenumfang. Dadurch aber wird die bei einem spanlos geformten Offenend-Spinnrotor relativ dünne Wand geschwächt, was aus Festigkeitsgründen, insbesondere im Hinblick auf die heute üblichen hohen Rotordrehzahlen, zu vermeiden ist. Erfindungsgemäß wird deshalb für das Einspannen während des Drückvorganges ein im Durchmesser kleineres Loch aus dem Boden des Topfes herausgestanzt, als später für die Befestigung des fertiggestellten Spinnrotors an seiner Halterung (z. B. Rotorschaft) erforderlich ist, und der Spinnrotor wird nach seiner Formgebung durch Verlagerung der Drehachse des Spinnrotors in seine Trägheitsachse ausgewuchtet, wobei das zunächst zu klein gestanzte Loch auf den gewünschten Durchmesser vergrößert wird. Dieses Auswuchtverfahren ist bei jeder Art Spinnrotor, der durch plastische Verformung hergestellt wird, anwendbar.

Wegen der guten Spinnergebnisse, die durch eine gegenüber dem Ausgangsmaterial unveränderte Oberfläche erzielt werden, soll diese während des gesamten Herstellungsvorganges des Offenend-Spinnrotors zumindest in dessen Sammelrille im wesentlichen unverändert erhalten bleiben. Deshalb ist für den Fall, daß der Spinnrotor durch eine Beschichtung gegen Verschleiß geschützt werden oder hierdurch bessere Spinnergebnisse ermöglichen soll, erfindungsgemäß vorgesehen, daß bereits das Ausgangsmaterial beschichtet wird und der Topf erst anschließend aus dem so beschichteten Flächenmaterial geformt wird. Auf diese Weise bleibt wiederum die Oberflächenstruktur des beschichteten Ausgangsmaterials im Bereich der Sammelrille beim Fertigungsverfahren im wesentlichen unberührt erhalten, so daß auch hier gute Spinnergebnisse erzielt werden. Dieses Verfahren ist auch bei anderen, durch plastische Verformung hergestellten Offenend-Spinnrotoren von Vorteil.

Spanlos geformte Spinnrotoren sind außerordentlich wirtschaftlich zu produzieren und werden deshalb in der Regel auch als sogenannte Wegwerfteile hergestellt. Trotzdem aber kann es vorteilhaft sein, wenn auch spanlos geformte Spinnrotoren eine größere Standfestigkeit haben und diese für lange Zeit gleichmäßig auf einem bestimmten Stand gehalten wird, was ihr Verhalten gegenüber Fasern anbelangt. Statt der Beschichtung des Ausgangsmaterials - oder zusätzlich zu dieser Maßnahme - werden zweckmäßigerweise zumindest die Innenflächen des fertig geformten Spinnrotors einer Wärme- und/ oder chemischen Behandlung unterzogen. Mit Hilfe einer solchen Behandlung wird zwar die Gefügestruktur des Materials geändert - wobei die Härte erhöht und Spannungen im Material abgebaut werden - ohne daß sich hierbei jedoch die Oberflächenbeschaffenheit des Spinnrotors wesentlich ändert. Hierdurch bleiben die guten Spinnergebnisse unbeeinträchtigt erhalten. Vorzugsweise wird nach einer derartigen Bearbeitung oder durch diese Bearbeitung der fertig geformte Spinnrotor chemisch und/oder elektrochemisch entgratet und poliert.

Das erfindungsgemäße Verfahren ermöglicht die spanlose Herstellung von Offenend-Spinnrotoren, die einerseits ein geringes Gewicht aufweisen, andererseits aber dennoch widerstandsfähig gegen Verschleiß sind und hohe Drehzahlen ermöglichen und die zudem gute Garnwerte ergeben. Diese Offenend-Spinnrotoren können sowohl als Wegwerfteile mit einem lediglich durch die plastische Verformung erzielten erhöhten Verschleißwiderstand als auch als Teile mit einem nochmals erhöhten Verschleißwiderstand aufgrund einer abschließenden Wärme und/oder chemischen Behandlung hergestellt werden.

Die Erfindung wird nachstehend anhand von Zeichnungen näher erläutert. Es zeigen :
Figur 1 im Schnitt die spanlose Formung des Topfes, aus welchem anschließend der erfindungsgemäße Offenend-Spinnrotor durch Rolldrücken hergestellt wird ;
Figur 2 einen Offenend-Spinnrotor während des erfindungsgemäßen Rolldrückvorganges im Schnitt, wobei links der Spinnrotor mit einem üblichen offenen Rand und rechts der Spinnrotor mit einem durch eine Bördelung verstärkten Rand dargestellt ist ;
Figur 3 im Querschnitt den Bereich einer erfindungsgemäß ausgebildeten Sammelrille; und
Figur 4 einen Offenend-Spinnrotor während des erfindungsgemäßen Formpreßvorganges im Schnitt.

Die Herstellung des erfindungsgemäßen Offenend-Spinnrotors 1 mit einer Gleitwand 10 sowie einer Sammelrille 11, welcher in Figur 2 in zwei verschiedenen Ausführungsbeispielen gezeigt ist, wird nachstehend anhand der Figur 1 und 2 erläutert.

Als Ausgangsmaterial für die Herstellung des Offenend-Spinnrotors 1 dient ein Flächenmaterial aus Metall oder Kunststoff, das eine ausreichend hohe Berstdrehzahl aufweist, um einer möglichen Verformung bei den heutzutage üblichen hohen Rotordrehzahlen zu widerstehen. Darüber hinaus soll das Material gute Spinneigenschaften aufweisen. Wie aus der DE-PS 1 560 307 bekannt ist, spielen hierbei verschiedene Faktoren eine Rolle, beispielsweise geringe Neigungen zur Verschmutzung und elektrostatischen Aufladung, gute Gleiteigenschaften in bezug auf Fasern etc. Als geeignet haben sich z. B. Bleche aus Aluminium, Stahl, Federstahl, Nirostahl oder Buntmetallen erwiesen, doch können durchaus auch andere Metalle die gewünschten Eigenschaften gegenüber den Fliehkräften und den Fasern aufweisen. Aber auch Kunststoffe können als Ausgangsmaterial Anwendung finden, wenn diese die oben erwähnten Eigenschaften besitzen und für die spanlose Verformung geeignet sind. So kommen als Ausgangsmaterial Polystyrole (PS-Kunststoffe), Acrylnitrilputatinstyrole (ABS-Kunststoffe) und Celluloseacetate (CAB-Kunststoffe) in Frage. Diese Kunststoffe lassen sich bei gleichzeitiger Wärmeeinwirkung durchaus plastisch verformen.

Der Einfachheithalber wird nachstehend beispielsweise die Herstellung eines spanlos geformten Offenend-Spinnrotors 1 aus kaltgewalztem Stahl-Feinblech 2 beschrieben (Figur 1). Zur Herstellung des Topfes 3 ist ein Schnitt-Zug-Schnitt-Werkzeug 4 vorgesehen, in welches das Blech 2 eingelegt wird. Das an sich bekannte Schnitt-Zug-Schnitt-Werkzeug 4 besitzt als wesentliche Werkzeugteile eine Schnittplatte 40, auf welche das zu schneidende Blech 2 aufgelegt wird. Die Schnittplatte 40 weist eine zylindrische Ausnehmung zur Aufnahme eines Schnittstempels 42 auf. Oberhalb der Schnittplatte 40 besitzt das Werkzeug 4 einen Abstreifer 41, in welchem der Schnittstempel 42 geführt wird, welcher gleichzeitig die Funktion eines Ziehringes erfüllt. Der Schnittstempel 42 ist in seinem Arbeitsbereich in Form eines Hohlzylinders ausgebildet, der auf seinem Außenumfang eine scharfe ringförmige Trennkante 420 aufweist, die mit einer ebenfalls ringförmigen scharfen Trennkante 400 der Schnittplatte 40 zusammenarbeitet, welche Trennkante 400 die Ausnehmung zur Aufnahme des Schnittstempels 42 begrenzt. In der gleichen Ausnehmung der Schnittplatte 40, in welche der Schnittstempel 42 eintauchen kann, ist weiterhin ein Niederhalter 43 angeordnet, der den Hubweg des Schnittstempels 42 begrenzt. Der Niederhalter 43 ist ebenso wie der Schnittstempel 42 in Form eines Hohlzylinders ausgebildet, doch ist sein Innendurchmesser aus Gründen, die später noch erläutert werden, kleiner als jener des Schnittstempels 42.

Im hohlzylinderförmigen Teil des Schnittstempels 42 ist ein Auswerfer 44 gelagert; gegen welchen ein im hohlzylinderförmigen Teil des Niederhalters 43 befindlicher Ziehstempel 45 bewegt werden kann. Sowohl die dem Ziehstempel 45 zugewandte Umfangskante 421 des Schnittstempels 42 als auch die dem Schnittstempel 42 zugewandte Umfangskante 450 des Ziehstempels 45 ist von abgerundeter Form.

Die einander zugewandten Flächen 440 und 454 des Auswerfers 44 bzw. des Ziehstempels 45 besitzen eine Form, die der Form des späteren Spinnrotors 1 entspricht.

Der Ziehstempel 45 ist ebenso wie der Schnittstempel 42, der Niederhalter 43 und der Auswerfer 44 als Hohlzylinder ausgebildet und besitzt an seinem Innenumfang an seinem dem Auswerfer 44 zugewandten Ende eine scharfe Trennkante 451. Im Auswerfer 44, dessen Innendurchmesser genauso groß ist wie jener des Ziehstempels 45, wird ein Lochstempel 46 geführt, welcher massiv ausgebildet ist und einer mit der Trennkante 451 zusammenarbeitende Trennkante 460 aufweist.

In der oben geschilderten Beschreibung des Aufbaues des Schnitt-Zug-Schnitt-Werkzeuges 4 wurde auf die Erörterung von Antriebsvorrichtungen etc. verzichtet, um das Wesentliche klar und deutlich darstellen zu können. Nachstehend soll nun die Herstellung des Topfes 3 mit Hilfe des oben in seinem Aufbau beschriebenen Werkzeuges 4 beschrieben werden :
Nachdem das Blech 2 ins Werkzeug 4 eingelegt worden ist (Position 20), wird der Schnittstempel 42 abgesenkt und durch Zusammenwirken der beiden kreisrunden Trennkanten 400 und 420 eine Blechscheibe 21 aus dem Blech 2 herausstanzt, die sodann vom Niederhalter 43 aufgefangen wird. Der Ziehstempel 45, der sich zunächst in seiner Position 452 befindet, wird nun nach oben geschoben, wobei die Blechscheibe 21 in die Form eines Topfes 3 gedrückt wird. Dies wird in üblicher Weise dadurch ermöglicht, daß der Außendurchmesser des Ziehstempel 45 etwas kleiner ist als der Innendurchmesser des Schnittstempels 42, wodurch der für die Aufnahme des Topfes 3 erforderliche Platz geschaffen wird. Die runden Umfangskanten 450 und 421 ermöglichen dabei ein Nachrutschen des Materials aus der flachen Position, welche die Blechscheibe 21 zunächst eingenommen hatte. Während der Tiefzieharbeit des Ziehstempels 45 erreicht der Topf 3 den stationär angeordneten Lochstempel 46, der zuvor aus seiner Wartestellung 461 in seine (mit vollen Linien dargestellte) Arbeitsstellung gebracht worden ist. Der Lochstempel 46 stanzt nun mit seiner scharfen Trennkante 460 in Zusammenarbeit mit der scharfen Trennkante 451 des Ziehstempels 45 eine Blechscheibe 22 aus dem Boden 31 des Topfes 3 heraus. Der halbfertige bzw. fertige Topf 3 wird somit durch den Auswerfer 44 und den Ziehstempel 45 dem Lochstempel 46 in genau zentrierter Position zugeführt und beim plastischen Verformen zum Ausstanzen der Blechscheibe 22 gehalten, so daß das Loch 30 genau zentrisch zum Topf 3 entsteht. Die ausgestanzte Blechscheibe 22 fällt nun durch die Bohrung 453 des Ziehstempels 45 nach unten, von wo sie später abtransportiert werden kann.

Die Schnittplatte 40 und der Abstreifer 41 werden nun voneinander entfernt. Der Auswerfer 44 stößt den Topf 3 aus dem Schnittstempel 42 heraus, so daß dieser aus dem Werkzeug 4 herausgenommen werden kann. Der bei der plastischen Verformung des Flächenmaterials (z. B. Blech 2) entstehende überschüssige offene Rand des Topfes 3 kann gegebenenfalls im Zusammenhang mit diesem Arbeitsgang bei Abschluß dieser Verformung auf die gewünschte axiale Länge geschnitten werden.

Das Blech 2 wird anschließend zur Bildung eines neuen Topfes 3 in die hierfür erforderliche neue Position geschoben.

Je nach Material und Größe bzw. Form des gewünschten Spinnrotors 1 kann auch eine andere Ziehvorrichtung oder auch Fließpreßvorrichtung für die ein Dehnen des Materials bewirkende plastische Verformung des Flächenmaterials Anwendung finden.

Der Topf 3 mußt nicht unbedingt aus Flächenmaterial hergestellt werden. Je nach Material ist es auch möglich, den Topf im Kaltfließ-oder Warmpreßverfahren herzustellen.

Der Topf 3 wird, anschließend an die eine Dehnung des Materials bewirkende plastische Verformung in einer Rolldrückvorrichtung 5 weiter bearbeitet. Diese Rolldrückvorrichtung 5 besitzt einen Support 50, der ein der Form des Bodens 31 des Topfes 3 angepaßtes Aufnahmeteil 51 besitzt. Mittig im Aufnahmeteil 51 ist eine Gewindebohrung 52 vorgesehen für eine Schraube 53, die - wenn sie durch das Loch 30, das durch Herausstanzen der Blechscheibe 22 aus dem Boden 31 des Topfes entstanden ist, hindurchgeführt ist - zusammen mit einer Scheibe 54 den Topf 3 am Support 50 eingespannt und damit axial (sowie radial) fixiert.

Die Rolldrückvorrichtung 5 besitzt ferner zusammenarbeitende Formrollen in Form einer Drückrolle 7 und eines Formfutters 6.

Das Drück- oder Formfutter 6 weist im wesentlichen die Form eines Kegelstumpfes auf, dessen Neigung der gewünschten Neigung der Gleitwand 10 des fertigen Spinnrotors 1 entspricht. Das Formfutter 6 ist dabei so bemessen bzw. wird während der Rolldrückarbeit so im Topf 3 angeordnet, daß es während des gesamten Rolldrückvorganges niemals mit der späteren Sammelrille 11 in Kontakt gelangen kann.

Die Drückrolle 7 kann in bezug auf den Topf 3 sowohl in axialer Richtung (Doppelpfeil 70) als auch in radialer Richtung (Doppelpfeil 71) bewegt werden und ist auf einer Achse 72 drehbar gelagert.

In Höhe des späteren offenen Randes 12 des fertigen Offenend-Spinnrotors 1 besitzt die Rolldrückvorrichtung 5 außerdem eine Schneidvorrichtung 8, die in Richtung des Doppelpfeiles 80 radial zum Topf 3 bzw. zum fertig geformten Spinnrotor 1 bewegt werden kann.

Zum Rolldrücken wird der Spinnrotor 1 zunächst unabhängig von der Drückrolle 7 und dem Formfutter 6 am Support 50 mit Hilfe der Scheibe 54 und der Schraube 53 befestigt .und auf diese Weise eingespannt. Nun wird das Formfutter 6 in das Innere des Topfes 3 hineingefahren. Dabei nimmt dieses eine solche Stellung ein, daß der gesamte Längenbereich der späteren Gleitwand 10, des zu formenden Spinnrotors 1 unterstützt ist. Dies bedeutet, daß das Formfutter 6 zunächst einen gewissen radialen Abstand zur Innenwand des Topfes 3 aufweist, damit diese Wand radial nach innen gegen das Formfutter 6 gedrückt werden kann. Hierdurch gelangt das Formfutter 6 niemals in Kontakt mit dem Bereich der Sammelrille 11 des späteren Offenend-Spinnrotors 1.

Zur Bildung der Sammelrille 11 wird die Drückrolle 7 in unmittelbarer Nähe der zu formenden Sammelrille 11 - auf der dem Boden 31 abgewandten Seite des Topfes 3 - gegen die Außenwand des Topfes 3 gedrückt. Der Support 50 wird in Richtung des Pfeiles 55 angetrieben, während die Drückrolle 7 und das Formfutter 6 aktiv oder passiv (über den Topf 3) in Richtung der Pfeile 73 und 61 angetrieben werden. Durch die in bezug auf die spätere Sammelrille 11 einseitige Druckeinwirkung auf die Wand des Topfes 3 wird diese Wand nur auf dieser Seite der Sammelrille 11 radial nach innen gedrückt. Die andere Seite der Sammelrille 11 wird durch die im wesentlichen radiale Fläche des Bodens 31 gebildet. Dieser Boden 31 wird durch die durch das Aufnahmeteil 51, gebildete Abstützung zusätzlich abgestützt und ist'daher widerstandsfähig gegen eine radiale oder axiale Verformung.

Die Sammelrille 11 des Offenend-Spinnrotors 1 entsteht somit durch Falten oder Drücken gegen Luft. Bei dieser eine Stauchung des Materials bewirkenden plastischen Formgebung wird somit die Sammelrille 11 durch das Formfutter 6 nicht berührt. Wenn die Bildung der Sammelrille 11 beendet ist, erreicht das der Sammelrille 11 zugewandte Ende 32 der Topfwand das Formfutter 6. Durch weiteres Rolldrücken mit Hilfe der Drückrolle 7 gegen das Formfutter 6 im Bereich des Topfes 3 zwischen diesem gefalteten Bereich und dem offenen Rand 12 wird nun die Gleitwand 10 des späteren Spinnrotors 1 erzeugt.

Wenn der Spinnrotor 1 seine endgültige Form erreicht hat, wird die Schneidvorrichtung 8 radial an den Spinnrotor 1 herangefahren und der überschüssige offene Rand 13 vom Spinnrotor 1 abgetrennt. Hiermit ist der Spinnrotor 1 fertiggestellt. Dieser Spinnrotor 1 ist für viele Zwecke bereits voll einsatzfähig und bedarf - außer einer evtl. Entgratung des offenen Randes - keiner weiteren Bearbeitung. Der Spinnrotor 1 weist somit im Bereich der Sammelrille 11 eine Oberfläche auf, die durch die Formrollen (Drückrolle 7 und Formfutter 6) unberührt bleibt. Dies führt zu guten Spinnergebnissen und ermöglicht auch sehr enge Sammelrillenquerschnitte.

Bei dem zuvor geschilderten Verfahren wird zunächst die Sammelrille 11 durch Drücken erzeugt. Um das Material im Bereich dieser Sammelrille 11 besonders zu verdichten und ihr dadurch eine besondere Verschleißfestigkeit zu verleihen, ist es vorteilhaft, wenn die Drückrolle 7 - die sich im beschriebenen Ausführungsbeispiel nur über einen begrenzten Längenbereich des Topfes 3 erstreckt und somit nur über diesen begrenzten Längenbereich einen Druck auf den Topf 3 ausüben kann - bei ihrer dann erforderlichen Hubbewegung nur bei ihrer Bewegungsrichtung zum gefalteten Bereich, d. h. der späteren Sammelrille 11, einen Druck auf die Wand des Topfes 3 ausübt. Die Hubbewegung der Drückrolle 7 weg vom Bereich der Sammetrille 11 erfolgt hierbei ohne Druckausübung auf die Wand des Topfes 3. Hierdurch wird im Bereich der Sammelrille 11 eine Materialanhäufung und -verdichtung erzielt, was zu einer größeren Wandstärke führt, dank welchem die Lebensdauer des Spinnrotors 1 erhöht wird. Durch entsprechende Formgebung des Aufnahmeteils 51 und durch einen angepaßten Drückvorgang kann dabei die Form der Sammelrille 11 beeinflußt werden.

Figur 3 zeigt ein Ausführungsbeispiel einer auf diese Weise hergestellten Sammelrille 11. Der angrenzende Boden 31 des Offenend-Spinnrotors 1 weist die Wandstärke a, die er beim Tiefziehen im Werkzeug 4 erhalten hat, auf, während die Gleitwand 10 durch das Rolldrücken eine demgegenüber etwas reduzierte Wandstärke b aufweist. Dies hat jedoch keinerlei nachteilige Auswirkungen auf die Lebensdauer des Spinnrotors 1, da beim Rolldrücken das Material in diesem Bereich (der Gleitwand 10) verdichtet worden ist und daher eine erhöhte Verschleißfestigkeit besitzt. Im Bereich der Sammelrille 11 ist das Material komprimiert und angehäuft worden. Der Spinnrotor 1 besitzt deshalb hier eine Wandstärke c, die größer als die Wandstärke b der an diesem Bereich anschließenden Gleitwand 10, und auch größer als die Wandstärke a im Bereich des Bodens 31 ist. Die Vergrößerung der Wandstärke c hängt von der Intensität des Rolldrückvorganges ab, wie später noch näher erörtert werden wird.

Prinzipiell läßt sich das beschriebene Verfahren für eine Vielzahl von Sammelrillenformen in Anwendung bringen, wobei entsprechend die Zieh- bzw. Preßwerkzeuge und Formrollen und deren Bewegung konzipiert werden müssen. Besonders gut geeignet ist das beschriebene Verfahren für Sammelrillen 11, die durch eine Änderung der Konizität der Rotorinnenwand von der Gleitwand 10 abgesetzt sind.

Figur 3 zeigt den Bereich einer besonders bevorzugten Form der Sammelrille 11. Diese besitzt einen derartigen Querschnitt, daß Tangenten 93 und 94 bzw. 95 und 96 bzw. 97 und 98, welche - in der durch die Rotorachse gelegten Ebene - an die Begrenzungswände der Sammelrille 11 gelegt werden, mit zunehmender Entfernung vom Grund 15 der Sammelrille 11 einen immer größer werdenden Winkel α₁, eL2 bzw. a₃ zwischen sich einschließen. Hierbei genügt es, wenn nur eine Begrenzungswand abgewinkelt oder konvex ausgebildet ist, während die andere Begrenzungswand unter Umständen auch - im Querschnitt gesehen - geradlinig ausgebildet sein kann. Eine solche Sammelrille 11 ermöglicht einerseits eine gute Komprimierung der Fasern im Faserring, erleichtert aber andererseits durch den sich progressiv erweiternden Querschnitt auch einen reibungsarmen Fadenabzug aus der Sammelrille 11. Hierdurch wird eine gute Anspinnfreundlichkeit bei guten Garnergebnissen erzielt.

Wie eingangs erwähnt, sind verschiedene Ma-, terialien als Ausgangsmaterial für die Herstellung des Spinnrotors 1 geeignet, wobei außer den erwähnten Metallblechen aus Aluminium, Stahl, Federstahl oder Buntmetallen auch Platten aus verschiedenen Kunststoffen oder anderen Materialien sich als geeignet herausstellen können. Hierfür sind ihre Eigenschaften hinsichtlich der nichtspanenden Verformung und gegenüber dem Fasermaterial sowie ihr Verschleiß- und Verformwiderstand entscheidend. Zur plastischen Verformung sind Tiefzieh-, Zieh-, Einzieh- und Preßverfahren geeignet.

Es hat sich gezeigt, daß diese durch die Formrollen 6, 7 unberührt gebliebene Oberfläche für die Erzielung guter Spinnergebnisse von ausschlaggebender Bedeutung ist. Selbst Sammelrillen, deren Oberflächen auf bisher übliche Weise poliert werden und lediglich Unregelmäßigkeiten in der Größenordnung von ca. 1 ₁1m aufweisen, haben hinsichtlich Reißfestigkeit und Gleichmäßigkeit des Garnes, Anzahl der Dick- oder Dünnstellen, Anzahl der Fadenbruchstellen, Anspinnfreundlichkeit und Selbstreinigung nicht zu so guten Ergebnissen geführt wie Sammelrillen 11, die auf die oben geschilderte Weise erzeugt werden. Untersuchungen haben gezeigt, daß die Oberfläche der gemäß dem beschriebenen Verfahren hergestellten Sammelrillen eine relativ große Rauhigkeit in der Größenordnung um 15 f.Lm besitzt. Die Oberfläche der fertiggefalteten Sammelrille 11 ähnelt in gewisser Weise jener einer Orange mit dicht beeinander angeordneten, verschieden geformten und verschieden erhabenen Inseln unterschiedlicher Größe. Es wird angenommen, daß diese Inseln - die bei der Herstellung des als Ausgangsmaterial dienenden Flächenmaterials (z. B. Blech 2) durch Walzen oder durch einen auf andere Weise ausgeübten Druck eine relativ glatte Oberfläche erhalten haben - die Reibung zwischen dem gesponnenen Garn und der Sammelrille reduzieren aufgrund der Zwischenräume der Inseln und hierdurch die Verbesserung der Garnwerte bewirken. In vielen Fällen kann deshalb auf eine Beschichtung der Rotoroberfläche zur Verbesserung der Garnqualität verzichtet werden.

Da gemäß dem geschilderten Verfahren die Herstellung von Offenend-Spinnrotoren 1 außerordentlich preisgünstig ist, können diese ohne weitere Bearbeitung als sogenannte Wegwerfteile hergestellt werden. Es ist aber durchaus möglich, eine Oberflächenbeschichtung oder -vergütung vorzusehen, so wie dies auch bei Offenend-Spinnrotoren, die durch spanende Verformung hergestellt wurden, auch oft gewünscht ist.

Wenn eine Oberflächenbeschichtung gewünscht wird, weil beispielsweise das Trägermaterial zwar gute Festigkeits- und Verformeigenschaften, jedoch in bezug auf das Spinnen (schlechtere Garnwerte) ungünstige Eigenschaften aufweist, so kann das als Trägermaterial vorgesehene Ausgangs- oder Flächenmaterial (z. B. Blech 2) mit einer entsprechenden Beschichtung versehen werden. Um sowohl die Vorteile der Beschichtung als auch die Vorteile der geschilderten Oberfläche zu erzielen, wird - falls möglich - diese Beschichtung auf das Material aufgebracht, bevor dieses Flächenmaterial einer nichtspanenden Verformung unterzogen worden ist. Beispielsweise kann ein kaltgewalztes Stahl-Feinblech durch anodische Verzinkung eine Zinkbeschichtung erhalten. Nach der Beschichtung wird dann dieses als « Zincorblech bekannte Blech in der oben geschilderten Weise durch Stanzen, plastische Verformung und Rolldrücken in die Form des Spinnrotors 1 gebracht.

Auch bei einem aus einem beschichteten Flächenmaterial hergestellten Offenend-Spinnrotor 1 wird die Oberfläche im Bereich der späteren Sammelrille 11 keinerlei mechanischen Bearbeitung, welche die Oberflächenstruktur beeinflussen könnte, unterworfen. Der Spinnrotor 1 besitzt daher im Bereich seiner Sammelrille 11 gegenüber dem ungeformten Flächenmaterial eine im wesentlichen unveränderte Oberfläche auf.

Je nach dem zur Verarbeitung kommenden Flächenmaterial läßt sich dieses verschieden gut in die Form des Spinnrotors 1 drücken. Es ist deshalb zweckmäßig, wenn die Anzahl der Druckverlagerungen - die der Anzahl der Arbeitshübe der Drückrolle 7 entspricht - und/oder der hierbei auf das Material des Topfes 3 ausgeübte Druck in Anpassung an das für den Offenend-Spinnrotor 1 gewählte Material variiert wird. Hierdurch wird auch die Form der Sammelrille 11 beeinflußt. Darüber hinaus benötigen gewisse Materialien - z. B. Kunststoffe - die Zufuhr von Wärme, damit ein Tiefziehen und Rolldrücken überhaupt erst ermöglicht wird.

Um die Verschleißfestigkeit des Offenend-Spinnrotors gegenüber dem als Ausgangsmaterial dienenden Flächenmaterial (z. B. Blech 2) zu vergrößern, ist anstelle einer Beschichtung des Ausgangsmaterials oder zusätzlich zu dieser auch eine Wärme- und/oder chemische und/oder auch elektrochemische Behandlung der Innenflächen des fertiggeformten Spinnrotors 1 möglich. Hierzu können alle bekannten Verfahren (Härten, Glühen zum Abbau von Spannungen im Material, Nitrieren etc.) Anwendung finden, da diese Verfahren nicht durch eine mechanische Einwirkung auf die Oberfläche, sondern durch Diffundieren die Verschleißfestigkeit anheben. Es ist auch möglich, den Spinnrotor 1 einer solchen chemischen Behandlung zu unterziehen, daß der bei Abschluß des Rolldrückens beschnittene Rand 12 entgratet wird und die Innenflächen des Spinnrotors 1 poliert werden (z. B. durch das sogenannte « Carbochem »-Verfahren bei kohlenstoffhaltigen Stählen).

Bei einem Flächenmaterial, das an sich schon oder aufgrund einer Beschichtung oder durch eine spätere Wärme- und/oder chemischen bzw. elektrochemischen Behandlung eine höhere Verschleißfestigkeit besitzt, ist es nicht unbedingt erforderlich, das Material im Bereich der Sammelrille 11 besonders zu verdichten. In einem solchen Fall ist es beim Rolldrücken, bei welchem der radial nach innen wirkende Druck immer nur auf einen begrenzten Längenbereich des Topfes 3 ausgeübt wird, nicht erforderlich, daß die Druckverlagerung stets vom offenen Rand des Topfes in Richtung zum Bereich der Sammelrille 11 erfolgt, wie dies oben beschrieben wurde. Vielmehr kann die Druckverlagerung in axialer Richtung längs derTopfwand pendelnd in beiden Richtungen erfolgen, so daß die Hübe der Drückrolle 7 in beiden Hubrichtungen Arbeitshübe sind. Es ist nicht zwingend erforderlich und hängt auch von dem zu verarbeitenden Flächenmaterial ab, daß der Drückvorgang in Nähe der späteren Sammelrille 11 beginnt. Vielmehr ist es durchaus möglich, daß die Drückrolle 7 ihre Drückarbeit im Bereich des offenen Randes 12 beginnt und ihre Arbeitshübe immer weiter in Richtung zu dem Bereich der späteren Sammelrille 11 ausdehnt, wobei die Hübe der Neigung des Formfutters 6 folgen - ebenso natürlich auch in dem Fall, in welchem das Rolldrücken in Nähe der späteren Sammelrille 11 beginnt. Damit bei einem am offenen Rand 12 beginnenden Rolldrücken das Formfutter 6 sich stets im Arbeitsbereich befindet, ist es erforderlich, daß dieses entsprechend dem Arbeitsfortgang in axialer Richtung verstellt wird, um sicherzustellen, daß das Rolldrücken stets in kontrollierter Weise erfolgt.

Es ist auch möglich, eine Drückrolle 7 vorzusehen, die sich über den gesamten zu drückenden Bereich - d. h. vom offenen Rand 12 bis in Nähe des zu faltenden Bereichs - erstreckt. In diesem Fall ist die Drückrolle 7 nur in radialer Richtung zu verstellen, während das Formfutter 6 in axialer Richtung entsprechend dem Arbeitsfortgang verstellt werden muß.

Beim Rolldrücken läßt sich in der Regel eine Verlängerung und Verformung des offenen Randes des Spinnrotors 1 nicht ganz vermeiden. Außerdem ist eine Bearbeitung durch Rolldrücken nur dann über die gesamte Länge des Spinnrotors 1 möglich, wenn diese Länge größer ist, als beim Rolldrücken behandelt werden soll. Zu diesem Zweck ist bei dem bisher geschilderten Verfahren der Topf 3 beim Tiefziehen zunächst über das für den späteren Spinnrotor 1 benötigte Längenmaß hinausgebracht. Der überschüssige offene Rand 13 wird deshalb mindestens einmal beim Abschluß des Rolldrückens im Zusammenhang mit diesem mit Hilfe der Schneidvorrichtung 8 der Rolldrückvorrichtung 5 abgeschnitten. Falls es jedoch zweckmäßig sein sollte, kann ein Abschneiden eines überschüssigen Randes 13 auch zusätzlich bereits bei dem sich noch in der Formung befindlichen Spinnrotor 1 oder auch bereits vor Beginn des Rolldrückens - also zwischen der plastischen Verformung, z. B. Tiefziehen, und dem Rolldrücken - durchgeführt werden.

In der vorstehenden Beschreibung wurde vorausgesetzt, daß der Topf während des Rolldrückvorganges axial nicht bewegt wird, während die Formrollen (Formfutter 6 und Drückrolle 7) in axialer Richtung bewegt werden. Auch ist bei der beschriebenen Ausführung die Position der Schneidvorrichtungen 8 und 81 in axialer Richtung einstellbar. Natürlich ist es auch möglich, in Umkehrung hiervon die Formrollen 6 und 7 sowie die Schneidvorrichtungen 8 und 81 in axialer Richtung stationär zu halten und die erforderlichen Relativbewegungen zum Topf 3 durch eine Axialbewegung des Supports 50 zu erzeugen. Üblicherweise werden Offenend-Spinnrotoren 1 mit Hilfe von Schrauben oder anderen axial angeordneten Befestigungsmitteln an einem Schaft (DE-OS 2504401) oder Grundkörper (DE-PS 2939325, Figur 2) befestigt. Die Art und Weise, in der das hierfür erforderliche Loch 30 aus dem Boden 31 des Topfes 3 während der plastischen Verformung herausgestanzt wurde, ist oben erläutert worden. Natürlich ist es auch möglich, das Stanzen der Blechscheibe 21, aus welchen durch plastische Verformung die Töpfe 3 gefertigt werden, von der Verformung getrennt vorzunehmen, ebenso wie auch das Ausstanzen der Blechscheiben 22 zur Bildung der Löcher 30 unabhängig von dem zuvor genannten ersten Stanzvorgang sowie von der Verformung durchgeführt werden kann. Die Durchführung dieser Arbeitsschritte in einem einzigen Arbeitsgang ist jedoch besonders zeitsparend und daher besonders vorteilhaft. Das Loch 30 dient dabei nicht nur der späteren Befestigung des Spinnrotors 1 an seinem Schaft oder Grundkörper, sondern ermöglicht auch auf besonders einfache Weise das Einspannen und damit die Halterung und Sicherung des Topfes 3 in der Rolldrückvorrichtung 5 für die Dauer des Rolldrückens.

Um den Spinnrotor 1 nicht durch Abtragen auswuchten zu müssen, was bei den dünnen Querschnitten spanlos geformter Spinnrotoren 1 zu ungewünschten Querschnittsschwächungen führen würde, ist vorgesehen, daß der Spinnrotor 1 nach seiner Formgebung durch Verlagerung seiner Drehachse in seine Trägheitsachse ausgewuchtet wird. Zu diesem Zweck wird für das Einspannen das Loch 30 zunächst kleiner aus dem Boden 31 des Topfes 3 herausgestanzt, als später für die Lagerung des Spinnrotors 1 auf seiner Achse etc. erforderlich ist. Das Loch 30 wird dann erst bei dem beschriebenen Auswuchten auf den gewünschten Durchmesser vergrößert. Ein solches Verfahren ist prinzipiell bekannt (siehe Sonderdruck aus « Werkstatt und Betrieb », Carl Hauser Zeitschriftenverlag GmbH, München 27, 92. Jahrgang 1959, Heft 3, Seite 5, Bild 9 - B₁) und wird daher an dieser Stelle nicht näher erläutert.

Es ist nicht in jedem Fall erforderlich, daß der fertige Offenend-Spinnrotor 1 im Boden 31 ein Loch 30 aufweist (DE-PS 2 939 325, Figur 1, bzw. DE-OS 2 939 326, Figur 1 und 3). In diesem Fall kann zur Sicherung des Spinnrotors 1 in der Rolldrückvorrichtung 5 unabhängig von dem Formfutter 6 und der Drückrolle 7 eine axiale verstellbare zentrische Pinole (nicht gezeigt) vorgesehen sein, die axial in den Innenraum des Topfes 3 eintaucht und zur Anlage an dessen Boden 31 gebracht wird und somit den Topf 3 fest gegen das Aufnahmeteil 51 drückt. Auf dieser Pinole kann dann auch das Formfutter 6 gelagert sein.

Es ist wichtig, daß der Offenend-Spinnrotor 1 auch für höhere Drehzahlen einen ausreichenden Verformwiderstand bietet. Durch den gefalteten Bereich um die Sammelrille 11 herum ist der Spinnrotor 1 im Bereich seines größten Durchmessers verstärkt. Um auch den offenen Rand 12 immun gegen höhere Drehzahlen zu machen, besitzt dieser nach Figur 2 (rechte Seite) eine als Bördelung 14 ausgebildete Verstärkung am Außenumfang des offenen Randes 12 des Spinnrotors 1. Wie in Figur 2 gezeigt ist, geschieht dieses Umbördeln des offenen Randes 12 durch Druckausübung auf den offenen Rand aus sich ändernden Richtungen (siehe Pfeile 9, 90, 91 und 92). Falls gewünscht, kann auch diesem Umbördeln ein Trennvorgang mit Hilfe einer radial beweglichen Schneidvorrichtung 81 (siehe Doppelpfeil 82) vorangehen, um eine definierte Bördelung 14 zu erzielen. Andere Verstärkungen des offenen Randes 12 des Spinnrotors, z. B. durch Umlegen und Einwalzen nach innen statt nach außen oder durch Aufsetzen eines Ringes, sind durchaus möglich.

Vorstehend wurde als Ausführungsbeispiel die Herstellung eines Spinnrotors 1 durch Rolldrücken beschrieben, doch sind auch andere Verfahren der plastischen Verformung anwendbar. Wesentlich für die Erzielung der aufgeführten Vorteile ist, daß bei der plastischen Verformung das Ausgangsmaterial zunächst gedehnt wird, wodurch eine Oberfläche entsteht, die jener einer Orange ähnelt. Diese Öberfläche darf bei der weiteren Bearbeitung nicht mehr zerstört werden. Bei dieser weiteren Bearbeitung wird der Topf einer ein Stauchen des Materials bewirkenden plastischen Verformung unterworfen, wobei dann zumindest die Sammelrille 11 keinerlei Berührungskontakt mit irgendeinem Formwerkzeug bekommt.

Nachstehend wird anhand der Figur 4 ein mehrstufiges Pressen des Topfes 3 gegen Luft beschrieben, wobei die gesamte Innenfläche des späteren Offenend-Spinnrotors 1 eine von Formwerkzeugen unberührte Oberfläche aufweist.

Auf einer Grundplatte 56 befinden sich die Matritzen 57 mit den eingelegten Töpfen 3. Die Matritze 57 besitzt zur Zentrierung des Topfes während des Pressens einen Zentrierbolzen 58 und eine Zentrierschulter 59. Der Zentrierbolzen 58 erstreckt sich durch ein mittig im Boden 31 des Topfes angeordnetes Loch 30 bis in den Innenraum des Topfes 3 hinein, während die Zentrierschulter 59 den Außenumfang des Topfes 3 umgreift.

Oberhalb der Matritzen 57 befindet sich eine Trageplatte 74, welche mehrere Formringe 75, 76 und 77 trägt. Jeder Formring 75, 76 und 77 ist einer anderen Arbeitsposition I, Il und 111 zugeordnet, in welche die Matritzen 57 nacheinander auf geeignete Weise gebracht werden können. Die Formringe 75, 76 und 77 sind dabei unterschiedlich in der Weise ausgebildet, daß sie in drei Stufen oder Schritten den Topf 3 in einen Offenend-Spinnrotor 1 plastisch durch Pressen umformen können.

Zunächst wird der durch eine (ein Dehnen bewirkende) plastische Formgebung erzeugte Topf 3 in die sich in der Arbeitsposition I befindliche Matritze 57 eingelegt, wobei der Topf 3 mit Hilfe des Zentrierbolzens 58 und der Zentrierschulter 59 in seiner radialen Position exakt fixiert wird. In einer ersten Hubbewegung, die durch an der Trageplatte 74 befestigte Anschlagsäulen 78 und 79 begrenzt wird, wird das obere Ende 32 des Topfes 3 etwas radial nach innen gepreßt. Sodann hebt sich die Trageplatte 74 wieder an, wobei der Formring 75 den Topf 3 wieder freigibt. Falls erforderlich, kann hierzu dem Formring 75 ein (nicht gezeigter) Abstreifer zugeordnet sein. Auf geeignete Weise, z. B. mit Hilfe einer nicht gezeigten Vorschubeinrichtung, wird die Matritze 57 mit dem Topf 3 nun in die Arbeitsposition II gebracht, während eine neue Matritze 57 mit einem neuen Topf 3 in die Arbeitsposition I gebracht wird. Beide Töpfe werden nun einer zweiten Hubbewegung ausgesetzt. In der Arbeitsposition wird der dort befindliche Top 3 erneut für die Arbeit in der Arbeitsposition II vorbereitet, während der vorbehandelte Topf in der Arbeitsposition II durch den Formring 76 weiter plastisch verformt wird. Nach erneuter Freigabe der vorbehandelten Töpfe durch die Formringe 75 und 76 werden die Matritzen 57 mit den Töpfen wiederum durch eine Vorschubbewegung in die nächste Arbeitsposition II bzw. III gebracht, während eine neue Matritze 57 mit einem neuen Topf 3 in die Arbeitsposition I gebracht wird. Bei der nun folgenden Hubbewegung werden die sich in den Arbeitspositibnen I und II befindlichen Töpfe 3 in der bereits geschilderten Weise plastisch verformt, während in der Arbeitsposition 111 der vorbehandelte Topf die endgültige Rotorform erhält. Der fertige Spinnrotor 1 wird aus der sich in der Arbeitsposition III befindlichen Matritze herausgenommen und kann nun zum Abtrennen des überschüssigen Randes, zum Verstärken des Randes, zum Auswuchten etc. - wie dies im Zusammenhand mit dem durch Rolldrücken erzeugten Spinnrotor 1 beschrieben wurde - der weiteren Bearbeitung zugeführt werden.

Wie Figur 4 zeigt, erfolgt das Pressen gegen Luft. Im geschilderten Ausführungsbeispiel ist hierfür ein Dreifach-Folgewerkzeug vorgesehen, doch spielt die Anzahl der Arbeitshübe für die plastische Verformung des Topfes 3 zur Bildung des Spinnrotors 1 keine entscheidende Rolle. Während dieser gesamten, ein Stauchen des Materials bewirkenden plastischen Formgebung wird die Innenfläche des Topfes 3 keinem Formwerkzeug ausgesetzt, so daß die durch die eine Dehnung bewirkende plastische Formgebung bei der Bildung des Topfes 3 erzeugte Oberfläche bei dieser zweiten, jedoch ein Stauchen bewirkenden plastischen Formgebung nicht zerstört wird.

Die Form der Sammelrille 11 wird hierbei durch die Form der Matritze 57, insbesondere ihrer Zentrierschulter 59, sowie der Formringe, insbesondere des letzten Formringes 77, sowie durch die mit Hilfe der Anschlagsäulen 78 und 79 vorgegebenen Axialbegrenzung der Preßbewegung bestimmt.

Die vorstehende Beschreibung zeigt, daß der Anmeldegegenstand in vielfältiger Weise abgewandelt werden kann. Weitere Abwandlungen sind durch Austausch von Merkmalen untereinander oder durch ihren Ersatz durch Äquivalente sowie Kombinationen hiervon möglich und fallen in den Rahmen der vorliegenden Erfindung.

## Patentansprüche

1. Spanlos geformter Offenend-Spinnrotor mit einer Sammelrille, dadurch gekennzeichnet, daß der Spinnrotor (1) im Bereich der Sammelrille (11) unter vergrößerter Betrachtung eine der Oberfläche einer Orange ähnelnde Oberfläche aufweist, wie sie bei der plastischen Verformung ohne Berührung durch Formwerkzeuge entsteht.

2. Offenend-Spinnrotor nach Anspruch 1, gekennzeichnet durch eine derartige Querschnittsform der Sammelrille, daß Tangenten (93, 94 ; 95, 96 ; 97, 98), welche in einander gegenüberliegenden Punkten der Sammelrille an die Begrenzungswände der Sammelrille (11) gelegt werden, mit zunehmender Entfernung vom Grund (15) der Sammelrille (11) einen immer größer werdenden Winkel (a1; a2; α₃) zwischen sich einschließen.

3. Offenend-Spinnrotor mit einer Sammelrille, insbesondere nach Anspruch 1 oder 2, dadurch gekennzeichnet, daß der offene Rand (12) des Spinnrotors (1) eine Verstärkung (14) aufweist.

4. Offenend-Spinnrotor nach Anspruch 3, dadurch gekennzeichnet, daß die Verstärkung als eine am Außenumfang des offenen Randes (12) vorgesehene Bördelung (14) ausgebildet ist.

5. Verfahren zur Herstellung eines spanlos geformten, eine Sammelrille aufweisenden Offenend-Spinnrotors, gemäß welchem durch Stanzen und Dehnen von Ausgangsmaterial zunächst ein Topf erzeugt wird, der anschließend in die endgültige Form des Spinnrotors gestaucht wird, dadurch gekennzeichnet, daß der vorgefertigte Topf in seiner radialen Position unabhängig von Formwerkzeugen für die Stauchung fixiert wird, daß die Umfangswand des Topfes im Bereich zwischen der späteren Sammelrille und dem offenen Rand des Topfes durch eine beliebige Art der plastischen Verformung und der Bereich der späteren Sammelrille durch plastischen Verformung gegen Luft nach innen gestaucht wird.

6. Verfahren nach Anspruch 5, dadurch gekennzeichnet, daß sowohl die Sammelrille als auch die Gleitwand des Offenend-Spinnrotors durch Stauchen gegen Luft gebildet werden.

7. Verfahren nach Anspruch 5 oder 6, dadurch gekennzeichnet, daß die Gleitwand des Offenend-Spinnrotors durch mehrstufiges Pressen des Topfes gebildet wird.

8. Verfahren nach Anspruch 5 oder 6, dadurch gekennzeichnet, daß die Gleitwand des Offenend-Spinnrotors durch Drücken mit Hilfe von Formrollen gebildet wird.

9. Verfahren nach Anspruch 8, dadurch gekennzeichnet, daß beim Drücken durch die Formrollen der radial nach innen wirkende Druck immer nur auf einen begrenzten Bereich des Topfes ausgeübt wird, welcher Bereich während des Drückens in axialer Richtung verlagert wird.

10. Verfahren nach Anspruch 9, dadurch gekennzeichnet, daß die Druckverlagerung stets vom offenen Rand des Topfes in Richtung zur Sammelrille erfolgt.

11. Verfahren nach Anspruch 9 oder 10, dadurch gekennzeichnet, daß die Anzahl der Druckverlagerungen und/oder der hierbei ausgeübte Druck in Anpassung an das für den Offenend-Spinnrotor gewählte Material variiert wird.

12. Verfahren nach einem oder mehreren der Ansprüche 5 bis 11, dadurch gekennzeichnet, daß die Wandstärke im Bereich der Sammelrille größer ist als die Wandstärke der an diesen Bereich anschließenden Gleitwand.

13. Verfahren nach einem oder mehreren der Ansprüche 5 bis 12, dadurch gekennzeichnet, daß der Spinnrotor nach dem Stauchen durch Abschneiden des überschüssigen Materials am offenen Rand auf das gewünschte Längenmaß gebracht wird.

14. Verfahren nach einem oder mehreren der Ansprüche 5 bis 13, dadurch gekennzeichnet, daß während der Bildung des Topfes aus dessen Boden ein Loch herausgestanzt wird.

15. Verfahren nach einem oder mehreren der Ansprüche 5 bis 14, dadurch gekennzeichnet, daß für das Einspannen ein. im Durchmesser kleineres Loch aus dem Boden des Topfes herausgestanzt wird, als später für die Lagerung des fertigen Spinnrotors erforderlich ist, und daß der Spinnrotor nach seiner Formgebung durch Verlagerung seiner Drehachse in seine Trägheitsachse ausgewuchtet wird, wobei das Loch auf den gewünschten Durchmesser vergrößert wird.

16. Verfahren nach einem oder mehreren der Ansprüche 5 bis 15, dadurch gekennzeichnet, daß das Ausgangsmaterial beschichtet wird und der Topf anschließend aus dem beschichteten Ausgangsmaterial geformt wird.

17. Verfahren nach einem oder mehreren der Ansprüche 5 bis 16, dadurch gekennzeichnet, daß zumindest die Innenflächen des fertig geformten Spinnrotors einer Wärme- und/oder chemischen Behandlung unterzogen werden.

18. Verfahren nach Anspruch 17, dadurch gekennzeichnet, daß der fertig geformte Spinnrotor chemisch und/oder elektrochemisch entgratet und poliert wird.

## Claims

1. Open end spinning rotor obtained by non- cutting shapind work, with a collecting groove, characterized in that the spinning rotor (1) has, in the region of its collecting groove (11), and if this region is regarded in an enlarged scale, a surface which resembles the surface of an orange, as it is produced during plastic forming without contact of forming tools.

2. Open end spinning rotor according to claim 1, characterized by a cross-sectional shape of the collecting groove which is such that tangents (93, 94 ; 95, 96 ; 97, 98) to the delimiting walls of the collecting groove (11) in mutually opposing points of the collecting groove include with each other angles (aₗ ; 0:2; (x3) which progressively increase with increasing distance from the base (15) of the collecting groove (11).

3. Open end spinning rotor with a collecting groove, especially according to claim 1 or 2, characterized in that the open edge (12) of the spinning rotor (1) has a reinforcement (14).

4. Open end spinning rotor according to claim 3, characterized in that the reinforcement is constituted as a bead (14) provided at the outer circumference of the open edge (12).

5. Method of producing an open end spinning rotor which is non-cuttingly shaped and has a collecting groove, wherein a dished member is initially formed by stamping and stretching starting material, this dished member being then compressed so as to assume the final shape of the spinning rotor, characterized in that the prefabricated dished member is secured in its radial position independently of shaping tools for effecting the said compression, that the circumferential wall of the dished member is inwardly compressed between the collecting groove to be formed and the open edge of the dished member by any kind of plastic shaping, and the area of the collecting groove to be formed is inwardly compressed by plastic shaping against air.

6. Method according to claim 5, characterized in that both the collecting groove and also the sliding wall of the open end spinning rotor are formed by compressing them against air.

7. Method according to claim 5 or 6, characterized in that the sliding wall of the open end spinning rotor is formed by multistep pressing of the dished member.

8. Method according to claim 5 or 6, characterized in that the sliding wall of the open end spinning rotor is formed by pressing it by means of shaping rollers.

9. Method according to claim 8, characterized in that during compression by means of the shaping rollers, the radially inwardly acting pressure is at all times only applied to a limited area of the dished member, which area shifts axially during this pressing operation.

10. Method according to claim 9, characterized in that the pressure shift always takes place from the open edge of the dished member towards the collecting groove.

11. Method according to claim 9 or 10, characterized in that the number of pressure shifts and/or the pressure exerted is varied to suit the material selected for the open end spinning rotor.

12. Method according to one or more of claims 5 to 11, characterized in that the wall thickness is greater, in the vicinity of the collecting groove, than the wall thickness of the slide wall lying continguously of this area.

13. Method according to one or more of claims 5 to 12, characterized in that, after the compression, the spinning rotor is brought to the required lengthwise dimension by cutting off the superfluous material at the open edge.

14. Method according to one or more of claims 5 to 13, characterized in that, during the formation of the dished member, a hole is punched out of the base of the dished member.

15. Method according to one or more of claims 5 to 14, characterized in that, for the clamping action, a hole is stamped from the base of the dished member whose diameter is smaller than that required for the subsequently mounting of the finished spinning rotor, and that, after the spinning rotor has been formed, it is balanced by shifting its axis of rotation into its axis of inertia, the hole being increased to the required diameter.

16. Method according to one or more of claims 5 to 15, characterized in that the starting material is coated, and the dished member is then shaped from the coated starting material.

17. Method according to one or more of claims 5 to 16, characterized in that at least the inner surfaces of the already shaped spinning rotor undergoes a heat treatment and/or chemical treatment.

18. Method according to claim 17, characterized in that, when the spinning rotor has been finally shaped, it undergoes chemical and/or electrochemical de-burring and polishing.

## Revendications

1. Rotor de filature à fibres libérées, formé sans enlèvement de copeaux et comportant une gorge collectrice, rotor caractérisé en ce qu'il (1) présente, dans la région de la gorge (11) collectrice, et quand on l'examine en agrandissement, une surface analogue à la surface d'un organe, telle qu'on l'obtient lors de la déformation plastique, sans contact, par outil de formage.

2. Rotor de filature à fibres libérées selon la revendication 1, caractérisé par une forme de section de la gorge collectrice telle que des tangentes (93, 94 ; 95, 96 ; 97, 98), tracées en des points mutuellement opposés de la gorge collectrice sur les parois délimitant la gorge (11) collectrice, inscrivent entre elles un angle (a1 ; a2: a₃) qui augmente toujours quand on continue de s'éloigner du fond (15) de la gorge (11) collectrice.

3. Rotor de filature à fibres libérées comportant une gorge collectrice, en particulier selon la revendication 1 ou 2, caractérisé en ce que le bord (12) ouvert du rotor (1) de filature présente un épaississement (14) de renforcement.

4. Rotor de filature à fibres libérées selon la revendication 3, caractérisé en ce que l'épaississement est réalisé sous forme d'un bordage (14) prévu à la périphérie externe du bord (12) ouvert.

5. Procédé pour fabriquer un rotor de filature à fibres libérées, formé sans enlèvement de copeaux et présentant une gorge collectrice, selon lequel on fabrique tout d'abord par estampage et étirage de la matière de départ une cuvette qui est ensuite refoulée pour lui conférer la forme finale du rotor de filature, procédé caractérisé en ce que la cuvette préfabriquée est . fixée en sa position radiale indépendamment des outils de formage pour le refoulement, en ce que la paroi périphérique de la cuvette est, par une forme quelconque de déformation plastique, refoulée entre la gorge collectrice ultérieure et le bord ouvert de la cuvette et en ce que la zone de la gorge collectrice ultérieure est refoulée vers l'intérieur par déformation plastique contre de l'air.

6. Procédé selon la revendication 5, caractérisé en ce que la gorge collectrice aussi bien que la paroi de glissage du rotor de filature à fibres libérées sont formées par refoulement contre de l'air.

7. Procédé selon la revendication 5 ou 6, caractérisé en ce que la paroi de glissage de rotor de filature à fibres libérées est formée par plusieurs étapes de pressage de la cuvette.

8. Procédé selon les revendications 5 ou 6, caractérisé en ce que la paroi de glissage du rotor de filature à fibres libérées est formée par compression à l'aide de cylindres de formage.

9. Procédé selon la revendication 8, caractérisé en ce que, lors de la compression par les cylindres de formage, la pression radiale agissant vers l'intérieur n'est toujours exercée que sur une zone limitée de la cuvette, zone qui, pendant la compression, est déplacée en direction axiale.

10. Procédé selon la revendication 9, caractérisé en ce que le déplacement de la pression s'effectue toujours du bord ouvert de la cuvette en direction de la gorge collectrice.

11. Procédé selon la revendication 9 ou 10, caractérisé en ce qu'on fait varier le nombre des déplacements de pression et/ou la pression ainsi exercée pour correspondre à la matière choisie pour le rotor de filature à fibres libérées.

12. Procédé selon une ou plusieurs des revendications 5 à 11, caractérisé en ce que l'épaisseur de paroi est, dans la zone de la gorge collectrice, supérieure à l'épaisseur de la paroi de glissage prolongeant cette zone.

13. Procédé selon une ou plusieurs des revendications 5 à 12, caractérisé en ce que, après le refoulement, on donne au rotor de filature la longueur voulue en découpant la matière en excès sur le bord ouvert.

14. Procédé selon l'une ou plusieurs des revendications 5 à 13, caractérisé en ce que, pendant la formation de la cuvette, on découpe un trou dans son fond.

15. Procédé selon l'une ou plusieurs des revendications 5 à 14, caractérisé en ce que, pour le serrage, on découpe sur le fond de la cuvette un trou de diamètre plus petit que ce qui est ultérieurement nécessaire pour le montage du rotor de filature terminé, et en ce que, après son formage, on soumet le rotor de filature à un équilibrage dynamique par déplacement de son axe de rotation dans son axe d'inertie, de sorte que le trou est agrandi au diamètre voulu.

16. Procédé selon une ou plusieurs des revendications 5 à 15, caractérisé en ce que la matière de départ est revêtue et en ce que la cuvette est ensuite obtenue par mise en forme de la matière de départ revêtue.

17. Procédé selon l'une ou plusieurs des revendications 5 à 16, caractérisé en ce qu'au moins les surfaces internes du rotor de filature, mis sous sa forme finale, sont soumises à un traitement de chauffage et/ou chimique.

18. Procédé selon la revendication 17, caractérisé en ce que le rotor de filature mis sous sa forme finale est ébarbé et poli par voie chimique et/ou électrochimique.
